# EUROPÄISCHE PATENTANMELDUNG

(11) **EP 0 648 586 A1**
(43) Veröffentlichungstag der Anmeldung: **19.04.1995**
(21) Anmeldenummer: 94115268.8
(22) Anmeldetag: 28.09.1994
(51) Int. Cl.: B28D 1/12, B27B 33/14

(54) **Sägekette**

(30) Priorität: 19.10.1993 AT 2103/93
(71) Anmelder: Etablissement Euroligna Maschinen Aggregate Industriebedarf, FL-9490 Vaduz (LI)
(72) Erfinder: Freithofnigg, Ingo, Dipl.Vw.Ing., A-9022 Klagenfurt (AT)
(74) Vertreter: Puchberger, Peter, Dipl.-Ing.

(57) **Zusammenfassung**

Die Erfindung betrifft eine Sägekette für Motorkettensägen zum Schneiden von harten Gegenständen wie Mauern aus Ziegel, Stein oder Beton, wobei eines oder mehrere der Kettenglieder (2,11) mit Schneidkörpern (1) versehen sind, dadurch gekennzeichnet, daß die Schneidkörper mit jeweils einem Schneidkörperträger (8,10) verbunden sind, der seinerseits mit dem Kettenglied (Schneidglied) verbunden ist.

## Beschreibung

Die Erfindung betrifft eine Sägekette für Motorkettensägen zum Schneiden von harten Gegenständen wie Mauern aus Ziegel, Stein oder Beton.

Motorkettensägen sind insbesondere aus der Holzbearbeitung bekannt. Sie bestehen grundsätzlich aus einer länglichen Führungsschiene (das Blatt) und einer außen um die Führungsschiene herumlaufenden Sägekette. Diese Sägeketten bestehen üblicherweise aus einer alternativen Anordnung von Schneidgliedern und Verbindungsgliedern, wobei die Schneidglieder jeweils einen Sägezahn aufweisen. Derartige Sägeketten sind jedoch nicht oder nur ungenügend geeignet, harte Gegenstände wie Mauern aus Ziegel, Stein oder Beton zu sägen.

Bekannt ist es z.B. aus der DE-AS 1 453 042, die Zähne der Schneidglieder zu härten oder mit harten Materialien zu beschichten. Dabei erfolgt die grundsätzliche Formgebung durch die Form des Zahnes. Für das Sägen harter Materialien wie Beton sind solche Sägeketten nicht geeignet.

Aus der US-PS 5 136 783 ist bekannt geworden, Schneidglieder mit Schneidkörpern zu versehen, die an die Stelle der Zähne treten. Geoffenbart ist dabei die Anordnung eines blockförmigen Schneidkörpers einheitlicher Zusammensetzung, der direkt auf zwei parallelen Schenkeln des Schneidgliedes befestigt ist. In der Praxis sind solche Sägeketten nicht zu gebrauchen. Die Befestigung zwischen Schneidkörper und dem Schneidglied ist ungenügend und das Material des Schneidkörpers bricht beim Sägen leicht aus. Mit der vorliegenden Erfindung sollen unter anderem die beschriebenen Nachteile vermieden werden.

Gemäß Erfindung wird eine Sägekette für Motorkettensägen zum Schneiden von harten Gegenständen wie Mauern aus Ziegel, Stein oder Beton vorgesehen, wobei eines oder mehrere der Kettenglieder mit Schneidkörpern versehen sind, dadurch gekennzeichnet, daß die Schneidkörper mit jeweils einem Schneidkörperträger verbunden sind, der seinerseits mit dem Kettenglied (Schneidglied) verbunden ist. Diese Schneidkörper sind somit an Stelle der Sägezähne vorgesehen. In bevorzugter Weise sind die Schneidkörper mit Diamant, Korund, Bornitrit oder dergleichen hartbeschichtet oder enthalten diese Teilchen.

Nach einer Erfindungsvariante sind die Schneidkörper auf den Schneidgliedern angeordnet. Das Schneidglied bzw. der Schneidkörper weist einen Schneidkörperträger auf. Bevorzugt erfolgt die Befestigung der Schneidkörper auf den Schneidgliedern oder den Schneidkörperträgern durch Aufsintern oder Auflöten.

Der Schneidkörperträger kann entweder ein vom Schneidglied abgebogener Winkelteil oder eine aufgesetzte Trägerplatte sein. In bevorzugter Weise ist vor und/oder hinter dem Schneidglied eine Spendernase angeordnet, die bevorzugt einstückig mit dem Schneidglied ist und somit aus dem gleichen Material besteht. Die Spendernase kann am gleichen Schneidglied sitzen, oder aber auch an einem der vorderen oder hinteren Kettengliedern.

Nach einer anderen Erfindungsvariante können die Schneidkörper auf den Verbindungsgliedern angeordnet sein. Bevorzugt ist jeder Schneidkörper auf beiden Schenkeln des Verbindungsgliedes befestigt, wobei auch hier eine Trägerplatte als Schneidkörperträger vorgesehen ist. Weiters sind auch hierbei bevorzugt Spendernasen vorgesehen, insbesondere vor dem Schneidkörper, um diesen gegen Ausbrechen zu schützen. Die Befestigung erfolgt ebenfalls bevorzugt mittels Löten.

Weitere vorteilhafte Merkmale sind den Patentansprüchen, der nachfolgenden Beschreibung und den Zeichnungen zu entnehmen.

Im folgenden wird die Erfindung anhand der Zeichnungen beispielsweise näher erläutert. Die Fig. 1 bis 3 zeigen in einander zugeordneten Rissen eine erste Ausführungsvariante. Die Fig. 4 bis 6, 7 bis 9 und 10 bis 12 zeigen drei weitere Ausführungsvarianten in ebenfalls einander zugeordneten Rissen.

Jede Sägekette besteht in bekannter Weise aus einer Aufeinanderfolge von Schneidgliedern und Verbindungsgliedern. Bei der Ausführungsvariante gemäß den Fig. 1 bis 3 sitzen zwei Schneidkörper 1 auf dem Schneidglied 2 entlang der Außenkante 7. Das Schneidglied 2 umfaßt in bekannter Weise den Fuß 3, der jedes Schneidglied in der Führungsschiene der Motorkettensäge führt und an dessen Kehle 4 in üblicher Weise das Antriebsritzel angreift. Mit 5 sind die Nietlöcher bezeichnet, die der Verbindung mit den jeweils nachfolgenden Kettengliedern, insbesondere den Verbindungsgliedern dienen.

Wie den Fig. 2 und 3 zu entnehmen ist, erstreckt sich die Hartbeschichtung 6 sowohl über beide Schneidkörper 1, als auch über die Außenkante 7 des Schneidgliedes. Das Schneidglied selbst dient als Schneidkörperträger.

In der Ausführungsvariante gemäß den Fig. 4 bis 6 weist das Schneidglied 2 entlang der Außenkante 7 eine Trägerplatte 8 auf, die mit dem Schneidglied 2 verlötet oder verschweißt oder mit anderen Mitteln fest verbunden ist. Auf der Trägerplatte 8 sitzt ein durchgehender Schneidkörper 1 mit der Hartbeschichtung 6. Vor und hinter dem Schneidkörper 1 erstrecken sich je eine Spendernase 9. Diese Spendernasen 9 sind einstückig mit dem Schneidglied 2 und dienen der besseren Befestigung des Schneidkörpers als auch dem Schutz vor Ausbrechen. Bei fortlaufendem Abrieb des Schneidkörpers wird auch die Spendernase abgetragen, sodaß sich deren Höhe immer der Schichtdicke des Schneidkörpers anpaßt.

Bei der Ausführung nach den Fig. 7 bis 9 ist ein Schneidkörperträger durch zwei gegenseitig abgebogene Winkelteile 10 gebildet. Spendernasen 9 sind dadurch gebildet, daß von den Winkelteilen 10 kleine Laschen hochgebogen sind. Eine zusätzliche Trägerplatte 8 ist strichliert eingezeichnet und wird bevorzugt verwendet.

Bei der Ausführungsvariante gemäß den Fig. 10 bis 12 sitzen die Schneidkörper nicht auf dem Schneidglied 2, sondern auf dem Verbindungsglied 11. Das Verbindungsglied 11 besteht aus zwei Schenkeln 12, die zwischen sich die Enden des Schneidgliedes 2 aufnehmen. Durch eine Niete 13 sind Verbindungsglied und Schneidglied jeweils schwenkbar miteinander verbunden.

Die Befestigung des Schneidkörpers 1 erfolgt oben auf beiden Schenkeln 12 des Verbindungsgliedes. Gewünschtenfalls können die Verbindungsglieder bzw. deren Schenkel 12 nach oben hochgezogene Spendernasen ausbilden, wie dies bei den zuvor beschriebenen Ausführungsbeispielen der Fall war und in den Fig. 10 und 11 strichliert angedeutet ist.

Die Befestigung der Schneidkörper auf den Trägern wie z. B. den Schneidgliedern 2, den Trägerplatten 8 oder den Winkelteilen 10 oder den Schenkeln 12 der Verbindungsglieder erfolgt in bevorzugter Weise mittels Löten. Bevorzugt wird beim Lötvorgang unter Schutzgas oder in einem Flüssigkeitsbad gearbeitet und gekühlt, um ein Verspröden des Trägermaterials zu verhindern.

Die Schneidglieder und Verbindungsglieder bestehen beispielweise aus hochfesten Stählen, wie sie für Sägen Verwendung finden. Die Schneidkörper bestehen entweder aus Hartmetall mit Beschichtungen aus Diament, Korund, Bornitrit oder ähnlichen Materialien, oder sind Sinterkörper, die schichtweise oder über den gesamten Querschnitt mit den Hartmaterialteilchen versehen sind.

Die erfindungsgemäßen Sägeketten, damit ausgestattete Motorkettensägen und jedes einzelne Kettenglied zeichnet sich durch lange Schnittfestigkeit auch bei harten Stein- oder Betonmaterialien aus.

Die erfindungsgemäße Anordnung des Schneidkörpers auf einer Trägerplatte als Schneidkörperträger ist von besonderer Bedeutung für die Festigkeit der Befestigung auf dem Kettenglied. So kann der Schneidkörper auf die Trägerplatte aufgesintert werden. Danach kann auf schonende Weise die Trägerplatte auf das Kettenglied aufgelötet werden, ohne den Sinterkörper zu beschädigen, was bei direktem Verlöten der Fall wäre.

## Patentansprüche

1. Sägekette für Motorkettensägen zum Schneiden von harten Gegenständen wie Mauern aus Ziegel, Stein oder Beton, wobei eines oder mehrere der Kettenglieder (2,11) mit Schneidkörpern (1) versehen sind, dadurch gekennzeichnet, daß die Schneidkörper mit jeweils einem Schneidkörperträger (8,10) verbunden sind, der seinerseits mit dem Kettenglied (Schneidglied) verbunden ist.

2. Sägekette nach Anspruch 1, dadurch gekennzeichnet, daß die Schneidkörperr (1) mit Diamant, Korund, Bornitrit oder dgl. hartbeschichtet sind (6) oder diese Hartstoffe enthalten.

3. Sägekette nach Anspruch 1 oder 2, die abwechselnd aus Schneidglied und Verbindungsglied besteht, dadurch gekennzeichnet, daß die Schneidkörper (1) auf den Schneidgliedern (2) angeordnet sind.

4. Sägekette nach Anspruch 1 bis 3, dadurch gekennzeichnet, daß der Schneidkörperträger (8,10) ein vom Schneidglied (2) abgebogener Winkelteil (10) ist.

5. Sägekette nach Anspruch 1 bis 3, dadurch gekennzeichnet, daß der Schneidkörperträger (8,10) eine Trägerplatte (8) ist, die mit dem Schneidglied (2) verbunden ist.

6. Sägekette nach einem der vorhergehenden Ansprüche 1 bis 5, dadurch gekennzeichnet, daß vor und/oder hinter dem Schneidkörper eine Spendernase (9) angeordnet ist.

7. Sägekette nach Anspruch 6, dadurch gekennzeichnet, daß die Spendernase (9) einstückig mit dem Schneidglied (2) ist.

8. Sägekette nach Anspruch 2, dadurch gekennzeichnet, daß die Schneidkörper (1) auf den Verbindungsgliedern (11) angeordnet sind.

9. Sägekette nach Anspruch 8, dadurch gekennzeichnet, daß ein Schneidkörper (1) auf beiden Schenkeln (12) des Verbindungsgliedes (11) befestigt ist.
